# EUROPÄISCHE PATENTSCHRIFT

(11) **EP 1 906 122 B1**
(45) Veröffentlichungstag und Bekanntmachung des Hinweises auf die Patenterteilung: **14.04.2010**
(21) Anmeldenummer: 07405146.7
(22) Anmeldetag: 07.05.2007
(51) Int. Cl.: F25D 25/02

(54) **Kühlschrank mit einem oder mehreren Tablaren**
Refrigerator with one or more trays
Réfrigérateur avec d'une ou plusieurs étagères

(30) Priorität: 05.05.2006 CH 7322006
(43) Veröffentlichungstag der Anmeldung: 02.04.2008
(73) Patentinhaber: Forster Küchen- & Kühltechnik AG, 9320 Arbon (CH)
(72) Erfinder: Oechsle, Hans-Peter, 6845 Hohenems (AT); Pecar, Andrej, 9016 St. Gallen (CH); Dörwaldt, Thomas, 9320 Arbon (CH)
(74) Vertreter: Luchs, Willi

(56) Entgegenhaltungen:
- DE-U1- 9 200 858
- JP-A- 59 217 486
- US-A- 2 057 544
- US-A1- 2001 050 521

## Beschreibung

Die Erfindung betrifft einen Kühlschrank mit einem oder mehreren Tablaren, gemäss dem Oberbegriff des Anspruches 1.

Bei Kühlschränken werden in der Regel ein oder mehrere Tablare aus Glas oder Kunststoff verwendet, die in seitliche Rippen in Seitenwänden des Kühlschrankes einschiebbar sind oder mittels besonderer Tragteile gehalten werden, wie beispielsweise aus der CH-A-687 891 bekannt. Die Tragteile werden in dafür vorgesehene Sacklöcher in Seitenwänden des Kühlschrankes eingesteckt. Es stehen zwar jeweils mehrere übereinander angeordnete Rippen oder Sacklöcher zum Anordnen des Tablars oder der Tablare zur Auswahl, der Höhenabstand der Tablare (oder der Abstand des einzigen Tablars vom Boden) kann jedoch nur in begrenztem Masse geändert werden. Für höhere Behälter oder beispielsweise für bereits geöffnete Flaschen gibt es oft ausser in der Tür kein Platz, es sei denn, dass eines der Tablare (oder das einzige Tablar) ganz herausgenommen wird. Dieses Tablar muss dann aber irgendwo geschützt aufbewahrt werden und bei Bedarf wieder zur Verfügung stehen, was gerade in kleineren Küchen zu Problemen führen kann.

Die gattungsbildende JP 59 217486 A offenbart ein als Rollladentablar ausgebildetes Tablar, das eine Anzahl von miteinander gelenkig verbundenen und in den Seitenwänden des Kühlschrankes zugeordneten Führungsnuten geführten Lamellen aufweist. Die Führungsnuten sind in je einer seitlichen Führungsleiste angefertigt Das Tablar kann nach hinten geschoben und in einem vor der Kühlschrankrückwand befindlichen, im wesentlichen U-förmigen Teil der Führungsnuten umgebogen werden, so dass ca. die eine Hälfte unter die andere Hälfte geschoben werden kann. Somit wird die Gesamtfläche des Tablars im wesentlichen halbiert. Das halbierte Tablar lässt sich nach oben, zur Kühlschrankrückwand verschwenken, was jedoch einen entsprechenden Raum im Kühlschrank beansprucht.

Der vorliegenden Erfindung liegt die Aufgabe zugrunde, einen Kühlschrank zu schaffen, bei dem die Platzverhältnisse im Innenraum den momentanen Bedürfnissen rasch angepasst werden können, ohne dass einzelne Tablare herausgenommen und separat aufbewahrt werden müssen.

Diese Aufgabe wird erfindungsgemäss durch einen Kühlschrank mit den Merkmalen des Anspruches 1 gelöst.

Beim erfindungsgemässen Kühlschrank kann das Rollladentablar in Richtung zur Kühlschrankrückwand in einem spiralförmigen, unmittelbar vor der Kühlschrankrückwand befindlichen Teil der Führungsnuten platzsparend zusammengerollt werden. Die Führungsnuten sind in je einer seitlichen Führungsleiste angefertigt, wobei die beiden Führungsleisten einen Teil einer Halterung bilden, die mindestens eine die beiden Führungsleisten miteinander verbindende und vor der Kühlschrankrückwand positionierbare Querleiste aufweist. Die Halterung kann samt dem Rollladentablar in einer gewünschten Höhe im Kühlschrank positioniert werden, gleich wie gewöhnliche Tablare aus Glas oder Kunststoff. Somit wird eine frei wählbare, optimale Ausnützung des Kühlschrankinnenraumes ermöglicht, die rasch an die momentane Bedürfnisse angepasst werden kann. Um zusätzlichen Platz für grössere Behälter wie z.B. Flaschen zu schaffen, kann eine Tablarfläche verkleinert werden, oder es kann auf eine Tablarfläche ganz verzichtet werden, ohne dass dabei ein Tablar herausgenommen und separat aufbewahrt werden muss.

Um die Grösse der Tablarfläche zu bestimmen, ist in einer besonders bevorzugten Weise im geraden Teil der Führungsnuten eine Anzahl von voneinander beabstandeten Vertiefungen vorgesehen, in welche eine vordere Lamelle des Rollladentablars mit ihren Rastnocken eingerastet werden kann.

Die Erfindung wird nachfolgend anhand der Zeichnung näher erläutert.

Es zeigen:
- Fig. 1: in perspektivischer Teildarstellung ein Ausführungsbeispiel vom Innenraum eines erfindungsgemässen Kühlschrankes;
- Fig. 2: eine Halterung für ein erfindungsgemässes Rollladentablar in perspektivischer Darstellung;
- Fig. 3: in Draufsicht die Halterung nach Fig. 2 mit dem Rollladentablar;
- Fig. 4: einen Schnitt nach Linie IV-IV in Fig. 3, in vergrössertem Massstab;
- Fig. 5: einen Schnitt nach Linie V-V in Fig. 3, in vergrössertem Massstab;
- Fig. 6: eine vordere Lamelle als Teil des Rollladentablars nach Fig. 3 im Querschnitt, in vergrössertem Massstab; und
- Fig. 7: eine weitere Lamelle im Querschnitt.

In Fig.1 ist ein Kühlschrank 1 dargestellt, in dessen Innenraum 2 zwei Tablare übereinander angeordnet sind, die erfindungsgemäss als eine Art Rollladentablare 10 ausgebildet sind, die sich zur Kühlschrankrückwand 3 zusammenrollen lassen. Während gemäss Fig. 1 die volle Ablagefläche des unteren Tablars genutzt wird, ist das obere Tablar zusammenrollt, so dass auf das untere Tablar auch relativ hohe Behälter wie z.B. Flaschen gestellt werden können. Selbstverständlich könnte der Kühlschrank auch mit mehreren derartigen Tablaren ausgestattet sein, oder aber - bei kleineren Ausführungen - nur ein solches Tablar aufweisen. Es könnten auch konventionelle Tablare mit einem oder mehreren erfindungsgemässen, zusammenrollbaren Tablaren kombiniert werden.

Das jeweilige Rollladentablar 10 ist durch eine Anzahl von miteinander gelenkig verbundenen Lamellen 11 gebildet und in einer Halterung 12 gehalten, die zwei den Seitenwänden 4 des Kühlschrankes 1 zugeordnete Führungsleisten 13, von denen in Fig. 1 nur eine ersichtlich ist, sowie mindestens eine die Führungsleisten 13 verbindende Querleiste 14 aufweist. Die Halterung 12 kann in einer gewünschten Höhe im Kühlschrank 1 positioniert werden, was beispielsweise in der aus der CH-A-687 891 bekannten Weise erfolgen kann (Einschieben in Schlitze 15 im hinteren Eckbereich, Eingreifen in Sacklöcher 16 in den Seitenwänden 4). Dabei kommt die Querleiste oder die Querleisten 14 an der Kühlschrankrückwand 3 zur Anlage.

Das Rollladentablar 10 bzw. die miteinander gelenkig verbundenen Lamellen 11 können in die Halterung 12 eingelegt, in dieser verstellt und beispielsweise zwecks Reinigung wieder herausgenommen werden, wie nun im folgenden näher beschrieben wird.

Fig. 2 zeigt die bereits erwähnte Halterung 12 für das Rollladentablar 10, die die Führungsleisten 13 sowie die Querleisten 14a, 14c aufweist (wie aus Fig. 4 ersichtlich, sind beim dargestellten Ausführungsbeispiel insgesamt drei Winkelprofile als Querleisten 14a, 14b, 14c vorhanden). Auf der Aussenseite der Führungsleisten 13 sind Elemente 15', 16' zum Anbringen der Halterung 12 im Kühlschrankinnern vorgesehen, z. B. zum Einschieben in die Eckbereich-Schlitze 15 und zum Befestigen in den Seitenwänden 4, wobei auch eine andere Befestigungsart durchaus möglich wäre.

Die seitlichen Führungsleisten 13 sind mit Führungsnuten 20 für die Lamellen 11 versehen. Jede Führungsnut 20 weist einen geraden Teil 20a sowie einen hinteren spiralförmigen Teil 20b auf.

Die Führungsnuten 20 bzw. ihre Teile 20a, 20b sind jeweils durch eine untere Wand 22a, 22b und eine obere Wand 23a, 23b begrenzt (vgl. auch Fig. 4). Die miteinander gelenkig verbundenen Lamellen 11 werden mit einem Spiel 24 in den Führungsnuten 20 geführt (vgl. Fig. 4 und 5).

Die untere Wand 22a des geraden Teils 20a ist mit einer Anzahl von voneinander beabstandeten Vertiefungen 25 versehen, die zum Einrasten der vordersten Lamelle 11' (vgl. Fig. 3, 5 und 6) vorgesehen sind, um eine bestimmte Verstellung des Rollladentablars 10 zu fixieren und somit auch die Grösse der zu benützenden Tablarfläche festzulegen. Die vorderste Lamelle 11' ist zu diesem Zweck im Gegensatz zu den übrigen Lammelen 11 mit einem Rastnocken 26 versehen (Fig. 5 und 6).

Zur gelenkigen Verbindung der benachbarten Lamellen 11 ist an jeder Lamelle 11 bzw. 11' ein im Querschnitt runder, zapfenförmiger Vorsprung 30 vorgesehen, der sich in Längsrichtung der Lamelle 11 bzw. 11' erstreckt, und der in eine entsprechende Ausnehmung 31 (vgl. insbesondere Fig. 7) in der benachbarten Lamelle 11 einrastbar ist. Bei der vordersten Lamelle 11' entfällt diese Ausnehmung. Dank dieser gelenkigen Verbindung kann das Rollladentablar 10 seitlich in den spiralförmigen Teil 20b der beidseitig vorhandenen Führungsnuten 20 eingeleitet und zusammengerollt werden, wie in Fig. 4 angedeutet. Anstelle eines einzigen Vorsprungs 30 könnte die Lamelle 11 bzw. 11' auch mehrere koaxiale, über die Lamellenlänge verteilte Vorsprünge aufweisen.

Die Querleisten bzw. die Winkelprofile 14a, 14b, 14c bilden gemäss Fig. 4 einerseits eine der Kühlschrankrückwand 3 zugeordnete Rückwand sowie von dieser vorstehende Rippen 14a', 14b', 14c', die das sich zusammenrollende Rollladentablar 10 von der Kühlschrankrückwand 3 trennen. Die oberste Rippe 14a' deckt dabei einen Spalt zwischen dem sich nach unten zusammenrollenden Teil des Rollladentablar 10 und der Kühlschrankrückwand 3 ab, so dass hinten keine Gegenstände oder Produkte vom Tablar nach unten gelangen können. Das oberste Winkelprofil 14a bildet zudem eine nach oben gerichtete, hintere Anschlagfläche 32 für die auf dem Tablar befindlichen Produkte, die die Kühlschrankrückwand 3 nicht berühren sollen.

Die Führungsleisten 13 weisen an ihren vorderen Enden im Bereich der jeweiligen oberen Wand 23a jeweils eine nach oben und nach vorne offene Ausnehmung 35 auf, wobei die obere Wand 23a jeweils mit einer schrägen Einführfläche 36 versehen ist. Das aus Lamellen 11 zusammengesetzte Rollladentablar 10 kann von oben unterhalb der Einführflächen 36 in die Führungsnuten 20 eingeführt werden, bis auch die vorderste Lamelle 11' auf der unteren Wand 22a aufliegt und mit ihren Nocken 26 in die gewünschten zwei gegenüberliegenden Vertiefungen 25 eingerastet wird. Will man das Rollladentablar 10 wieder herausnehmen, um es z.B. zu reinigen, so wird die vorderste Lamelle 11' durch Anheben (was dank dem Spalt 24 möglich ist) wieder ausgerastet und aus den Führungsnuten 20 herausgezogen. Zum Reinigen können die einzelnen Lamellen sogar voneinander getrennt werden und gereinigt wieder zusammengesteckt werden. Die untere Wand 22a der jeweiligen Führungsnut, die sich bis unterhalb der Ausnehmung 35 erstreckt, ist an ihrem vorderen Ende mit einem nach oben gerichteten Anschlag 38 versehen, der das in die Halterung 12 eingesetzte Rollladentablar 10 gegen unvorgesehenes Herausziehen sichert.

Der erfindungsgemässe Kühlschrank ermöglicht eine frei wählbare, optimale Ausnützung des Kühlschrankinnenraumes, die rasch an die momentane Bedürfnisse angepasst werden kann. Um zusätzlichen Platz für grössere Behälter wie z.B. Flaschen zu schaffen, kann eine Tablarfläche verkleinert werden, oder es kann auf eine Tablarfläche ganz verzichtet werden, ohne dass dabei ein Tablar herausgenommen und separat aufbewahrt werden muss.

## Patentansprüche

1. Kühlschrank mit einem oder mehreren Tablaren, bei welchem zumindest ein Tablar als Rollladentablar (10) ausgebildet ist, das eine Anzahl von miteinander gelenkig verbundenen und in den Seitenwänden (4) des Kühlschrankes (1) zugeordneten Führungsnuten (20) geführten Lamellen (11, 11') aufweist, durch welche dieses Tablar zusammenrollbar ist, wobei die Führungsnuten (20) in je einer seitlichen, an die Seitenwand (4) des Kühlschrankes (1) anbringbaren Führungsleiste (13) angefertigt sind, **dadurch gekennzeichnet, dass**
die beidseitigen Führungsnuten (20) einen geraden Teil (20a) sowie einen zum Zusammenrollen des Rollladentablars (10) in Richtung zur Kühlschrankrückwand (3) vorgesehenen, unmittelbar vor der Kühlschrankrückwand (3) befindlichen spiralförmigen Teil (20b) aufweisen und, wobei die beiden Führungsleisten (13) einen Teil einer Halterung (12) bilden, die im Kühlschrankinnern auf einer gewünschten Höhe positionierbar ist, und die mindestens eine die beiden Führungsleisten (13) miteinander verbindende und vor der Kühlschrankrückwand (3) positionierbare Querleiste (14a, 14b, 14c) aufweist.

2. Kühlschrank nach Anspruch 1, **dadurch gekennzeichnet, dass** im geraden Teil (20a) der Führungsnuten (20) eine Anzahl von voneinander beabstandeten Vertiefungen (25) vorgesehen ist, in welche eine vordere Lamelle (11') mit ihren Rastnocken (26) einrastbar und somit die zu benützende Tablarfläche festlegbar ist.

3. Kühlschrank nach Anspruch 1 oder 2, **dadurch gekennzeichnet, dass** die Querleiste oder die Querleisten (14a, 14b, 14c) von ihrer Rückwand vorstehende Rippen (14a', 14b', 14c') aufweisen, die die sich zusammenrollenden Lamellen (11) von der Kühlschrankrückwand (3) trennen bzw. am Anliegen an der Kühlschrankrückwand (3) hindern, wobei die oberste Rippe (14a') einen Spalt zwischen dem sich nach unten zusammenrollenden Teil des Rollladentablars (10) und der Kühlschrankrückwand (3) abdeckt.

4. Kühlschrank nach Anspruch 3, **dadurch gekennzeichnet, dass** die Querleiste oder die oberste von mehreren Querleisten (14a, 14b, 14c) eine nach oben gerichtete, hintere Anschlagfläche (32) für die auf das Rollladentablar aufzustellenden Produkte bildet.

5. Kühlschrank nach einem der Ansprüche 2 bis 4, **dadurch gekennzeichnet, dass** die Lamellen (11, 11') im geraden Teil (20a) der jeweiligen Führungsnut (20) mit einem Spiel (24) zwischen einer unteren und einer oberen Wand (22a, 23a) der Führungsleiste (13) geführt sind, wobei die Vertiefungen (25) in der unteren Wand (22a) angefertigt sind.

6. Kühlschrank nach Anspruch 5, **dadurch gekennzeichnet, dass** die Führungsleisten (13) an ihren vorderen Enden im Bereich der jeweiligen oberen Wand (23a) jeweils eine Ausnehmung (35) aufweisen, durch welche das Rollladentablar (10) bzw, die miteinander gelenkig verbundenen Lamellen (11, 11') in die Führungsnuten (20) hineinführbar und aus diesen wieder herausziehbar sind, wobei die untere Wand (22a) jeweils einen vorderen, nach oben gerichteten Anschlag (38) für das Rollladentablar (10) aufweist.

7. Kühlschrank nach einem der Ansprüche 1 bis 6, **dadurch gekennzeichnet, dass** zur gelenkigen Verbindung der benachbarten Lamellen (11, 11') an jeder Lamelle mindestens ein im Querschnitt runder, zapfenförmiger Vorsprung (30) vorgesehen ist, der sich in Längsrichtung der Lamelle (11, 11') erstreckt, und der in eine entsprechende Ausnehmung (31) in der benachbarten Lamelle (11) einrastbar ist.

8. Kühlschrank nach Anspruch 7, **dadurch gekennzeichnet, dass** die Lamellen (11, 11') zwecks Reinigung voneinander trennbar und gereinigt wieder zusammenfügbar sind.

## Claims

1. A refrigerator having one or more trays, wherein at least one tray is in the form of a roll-out tray (10) which has a number of segments (11, 11') connected to one another flexibly and guided in guide grooves (20) assigned to the side walls (4) of the refrigerator (1) and by means of which this tray can be rolled up, the guide grooves (20) being produced in a respective side guide rail (13) attachable to the side wall (4) of the refrigerator (1), **characterised in that**
the guide grooves (20) on both sides have a straight part (20a) and a spiral-shaped part (20b) provided for rolling up the roll-out tray (10) in the direction of the rear wall (3) of the refrigerator, located directly in front of the refrigerator rear wall (3), and the two guide rails (13) forming part of a holder (12) which can be positioned at a desired height within the refrigerator interior, and which has at least one cross rail (14a, 14b, 14c) connecting together the two guide bars (13) and positionable in front of the rear wall (3) of the refrigerator.

2. The refrigerator according to Claim 1, **characterised in that** there is provided in the straight part (20a) of the guide grooves (20) a number of indentations (25) spaced apart from one another in which a front segment (11') can engage with its engagement members (26) and so the tray surface to be used can be secured.

3. The refrigerator according to Claim 1 or 2, **characterised in that** the cross rail or the cross rails (14a, 14b, 14c) have ribs (14a', 14b', 14c') projecting from their rear wall which separate the rolling up trays (11) from the rear wall (3) of the refrigerator and prevent them from resting against the rear wall (3) of the refrigerator, the uppermost rib (14a') covering a gap between the downwardly rolling up part of the roll-out tray (10) and the rear wall (3) of the refrigerator.

4. The refrigerator according to Claim 3, **characterised in that** the cross rail or the uppermost of a number of cross rails (14a, 14b, 14c) forms an upwardly directed, rear stop surface (32) for the products to be placed on the roll-out tray.

5. The refrigerator according to any of Claims 2 to 4, **characterised in that** the segments (11, 11') are guided in the straight part (20a) of the respective guide groove (20) with play (24) between a lower and an upper wall (22a, 23a) of the guide rail (13), the indentations (25) being produced in the lower wall (22a).

6. The refrigerator according to Claim 5, **characterised in that** the guide rails (13) have on their front ends, in the region of the respective upper wall (23a), a respective recess (35) through which the roll-out tray (10) or the segments (11, 11') connected to one another flexibly can be passed into the guide grooves (20) and can be drawn out of the latter again, the lower wall (22a) having a respective front, upwardly directed stop (38) for the roll-out tray (10).

7. The refrigerator according to any of Claims 1 to 6, **characterised in that** for the flexible connection of the adjacent segments (11, 11') at least one conical projection (30) with a round cross-section is provided on each segment which extends in the longitudinal direction of the segment (11, 11') and which can engage in a corresponding recess (31) in the adjacent segment (11).

8. The refrigerator according to Claim 7, **characterised in that** the segments (11, 11') can be separated from one another for the purpose of cleaning and can be reassembled again after having been cleaned.

## Revendications

1. Réfrigérateur comportant une ou plusieurs tablettes, dans lequel au moins une tablette est conformée en tablette enroulable (10) qui possède un certain nombre de lamelles (11, 11') qui sont reliées entre elles de façon articulée et guidées dans des gorges de guidage (20) associées aux parois latérales (4) du réfrigérateur (1) et qui permettent d'enrouler cette tablette, les gorges de guidage (20) étant ménagées dans chacune des baguettes de guidage latérales (13) pouvant être montées sur la paroi latérale (4) du réfrigérateur (1), **caractérisé en ce que**
les gorges de guidage (20), situées des deux côtés, possèdent une partie rectiligne (20a) ainsi qu'une partie en spirale (20b) destinée à l'enroulement de la tablette enroulable (10) en direction de la paroi arrière (3) du réfrigérateur et se trouvant juste en avant de la paroi arrière (3) du réfrigérateur, les deux baguettes de guidage (13) formant une partie d'un support (12) qui peut être positionnée à une hauteur souhaitée à l'intérieur du réfrigérateur et qui possède au moins une baguette transversale (14a, 14b, 14c) reliant les deux baguettes de guidage (13) entre elles et pouvant être positionnée en avant de la paroi arrière (3) du réfrigérateur.

2. Réfrigérateur selon la revendication 1, **caractérisé en ce que**, dans la partie rectiligne (20a) des gorges de guidage (20), il est prévu un certain nombre de cavités (25), espacées l'une de l'autre, dans lesquelles une lamelle avant (11') peut s'encliqueter avec ses ergots d'encliquetage (26) et dans lesquelles la surface de tablette à utiliser peut être fixée.

3. Réfrigérateur selon la revendication 1 ou 2, **caractérisé en ce que** la baguette transversale ou les baguettes transversales (14a, 14b, 14c) possède des nervures (14a', 14b', 14c') qui s'étendent depuis sa paroi arrière et qui séparent les lamelles enroulables (11) de la paroi arrière (3) du réfrigérateur respectivement qui les empêchent de porter contre la paroi arrière (3) du réfrigérateur, la nervure supérieure (14a') couvrant une fente ménagée entre la partie, s'enroulant vers le bas, de la tablette enroulable (10) et la paroi arrière (3) du réfrigérateur.

4. Réfrigérateur selon la revendication 3, **caractérisé en ce que** la baguette transversale ou la baguette supérieure parmi plusieurs baguettes (14a, 14b, 14c) forme une surface de butée arrière (32) dirigée vers le haut et destinée aux produits à placer sur la tablette enroulable.

5. Réfrigérateur selon l'une des revendications 2 à 4, **caractérisé en ce que** les lamelles (11, 11') sont guidées dans la partie rectiligne (20a) de la gorge de guidage respective (20) avec un jeu (24) entre des parois inférieure et supérieure (22a, 23a) de la baguette de guidage (13), les cavités (25) étant ménagées dans la paroi inférieure (22a).

6. Réfrigérateur selon la revendication 5, **caractérisé en ce que** les baguettes de guidage (13) comportent chacune à leur extrémité avant, dans la région de la paroi supérieure respective (23a), un évidement (35) qui permet d'insérer la tablette enroulable (10) respectivement les lamelles (11, 11'), reliées entre elles de façon articulée, dans les gorges de guidage (20) et de les en retirer, la paroi inférieure (22a) possédant une butée avant (38) dirigée vers le haut et destinée à la tablette enroulable (10).

7. Réfrigérateur selon l'une des revendications 1 à 6, **caractérisé en ce que**, pour relier de façon articulée les lamelles adjacentes (11, 11'), il est prévu sur chaque lamelle au moins une saillie (30), de section ronde et en forme de cheville, qui s'étend dans la direction longitudinale de la lamelle (11, 11') et qui peut s'encliqueter dans un évidement correspondant (31) ménagé dans la lamelle adjacente (11).

8. Réfrigérateur selon la revendication 7, **caractérisé en ce que** les lamelles (11, 11') peuvent être séparées l'une de l'autre afin de les nettoyer et, une fois nettoyées, elles peuvent à nouveau être assemblées.
